# EUROPÄISCHE PATENTSCHRIFT

(11) **EP 2 135 740 B1**
(45) Veröffentlichungstag und Bekanntmachung des Hinweises auf die Patenterteilung: **11.04.2018**
(21) Anmeldenummer: 09159531.4
(22) Anmeldetag: 06.05.2009
(51) Int. Cl.: B41F 33/00, B41F 7/02, B65H 43/00

(54) **Druckmaschine mit integriertem Bediensystem**
Printing machine with integrated operating system
Machine d'impression dotée d'un système de commande intégré

(30) Priorität: 28.05.2008 DE 102008002045; 07.04.2009 DE 102009002251
(43) Veröffentlichungstag der Anmeldung: 23.12.2009
(73) Patentinhaber: manroland sheetfed GmbH, 63075 Offenbach (DE)
(72) Erfinder: Schölzig, Jürgen, 55126, Mainz (DE)

(56) Entgegenhaltungen:
- EP-A2- 0 747 217
- EP-A2- 1 466 734
- EP-A2- 1 671 788
- WO-A1-2007/110317
- WO-A2-2009/007050
- DE-A1- 4 306 098

## Beschreibung

Die Erfindung betrifft eine Bogenrotationsoffsetdruckmaschine mit 1 - n Druckwerken in denen konventionelle oder Anilox-Farbwerke und ggf. Feuchtwerke, Einrichtungen zur Inline-Lackierung vorgesehen sind.

Aus der DE 20 2005 002 683 U1 ist eine Steuerungssystem einer Druckmaschine bekannt. In dieser Druckmaschine wird vorgeschlagen, dass das Steuerungssystem der Druckmaschine neben der Bedienstation des Leitstands über mindestens eine weitere Bedienstation verfügt, die vom Leitstand räumlich beabstandet und mit dem Leitstandrechner gekoppelt ist. So kann eine weitere Bedienstation z. B. im Bereich des Anlegers am Gestell des Anlegers bzw. der Druckmaschine befestigt sein. In diesem Fall ist es dann möglich, über die weitere Bedienstation im Bereich des Anlegers und demnach nicht im Bereich des Leitstands Leitstandfunktionen aufzurufen sowie Kommandos bzw. Befehle für Leitstandfunktionen einzugeben. Hierdurch kann dann ein Drucker vor Ort, z. B. im Bereich des Anlegers, die Auswirkungen seiner Eingaben überprüfen und ggf. korrigierend eingreifen, ohne dass der Drucker fortlaufend zwischen Leitstand und z. B. Anleger hin- und herlaufen muss. Hierdurch wird die Bedienbarkeit einer Druckmaschine deutlich erleichtert. Die Rüstzeiten an einer Druckmaschine können deutlich reduziert werden. Weiterhin wird ein wesentlicher Fortschritt hin zu einer Ein-Mann-Bedienung an Bogendruckmaschinen bereitgestellt.

Weiterhin sind Automatisierungseinrichtungen an Druckmaschinen bekannt, mittels derer die Einstellung von vielfältigen Parametern für Druckprozesse ermittelbar und selbsttätig einstellbar sind. Hierbei ist es beispielsweise bekannt, bei der Vorbereitung von Aufträgen in Bogen verarbeitenden Druckmaschinen eine Vielzahl von Daten, die den jeweils zu verarbeitenden bogenförmigen Bedruckstoff betreffend, als Parametern zu ermitteln. Diese Daten werden dann automatisiert auf alle in der jeweiligen Druckmaschine vorhandenen und von diesen Parametern abhängigen Einstellungen übertragen. Hierbei werden Einstellungen am Bogenanleger (Bogenformat, Bedruckstoffart und -gewicht), an der Bogenzuführeinrichtung (Bogenformat, Bogendicke, Bogenlage), an den Bogentransporteinrichtungen (Bogenformat, Bogendicke), an den Druck-, Beschichtungs- und Weiterverarbeitungswerken (Bogendicke, Bogenformat) und am Bogenausleger (Bogenformat, Bedruckstoffart und -gewicht) vorgenommen, die auf die genannte Art automatisierbar sind.

So ist aus der DE 34 13 179 C2 eine Steuer- und Regelvorrichtung eines Bogenauslegers für Bogen verarbeitende Maschinen, insbesondere für Bogendruckmaschinen bekannt.
In diesem werden einzelne Bogen an zwei umlaufenden Ketten angebrachten Greiferfeldern von der Maschine abgenommen und über eine Reihe von eine Bremswirkung auf jeden Bogen ausübenden Saugrädern über einen Auslegerstapel geführt. Die Greifer werden mittels einer Greiferöffnungskurve früheren oder später geöffnet. Die Umfangsgeschwindigkeit der Saugräder und der dort ausgeübte Unter- / Überdruck, die Längseinstellung zur Anpassung an unterschiedliche Bogenlängen in Bogenlaufrichtung sind einstellbar. Diese Funktionen sowie die Zu- und Abschaltung Ventilatoren zur Erleichterung des Ablegevorgangs oder des Drucks andersartiger gleichwirkender, regulierbarer und punktwirksamer Blasluftquellen; sind jeweils gesonderte Stellmotoren mit Rückmeldung der erreichten Einstellung an einen Sollwertgeber eines Computers vorgesehen. Der Computer weist dazu je einer Eingabevorrichtung für Papiergewicht, Bogenformat und Drehzahl der Maschine auf. Dazu kann von Hand- auf Automatikbetrieb der verstellbaren Elemente des Auslegers umgestellt werden. Weiterhin ist die Einspeicherung der bei Handbetrieb empirisch ermittelten Sollwerte als Kennlinienfelder in einem Speicher vorgesehen, aus dem der Computer für jeden Betriebszustand bei Automatikbetrieb alle Einstellungen des Auslegers mit erforderlichen Stellwerten über einen Sollwertgeber für die Stellmotoren versorgt.

Aus WO 2007/110317 A1 ist ein Verfahren zur Einstellung eines Farbwerks einer Druckmaschine bekannt, bei dem in einer Einrichtephase mit einer ersten Messeinrichtung ein erster Istwert hinsichtlich eines an dem Farbwerk eingestellten und auf einem Bedruckstoff aufgetragenen Farbauftrags ermittelt wird. Anhand dieses ersten Istwertes wird das den Farbauftrag auftragende Farbwerk eingestellt und beim Fortdruck werden mit einer von der ersten Messeinrichtung verschiedenen zweiten Messeinrichtung mehrere zweite Istwerte zu einem aufgedruckten Druckbildes erfasst. Diese werden einer Einstelleinrichtung für das Farbwerk zugeführt. Einer der mit der zweiten Messeinrichtung erfassten zweiten Istwerte, der mit der in der Einrichtephase getroffenen Einstellung des Farbauftrags auf dem Bedruckstoff korrespondiert, wird in der Einstelleinrichtung als deren Sollwert gesetzt. Die Einstelleinrichtung erkennt eine Abweichung anderer im Fortdruck der Druckmaschine ermittelter zweiter Istwerte von dem gesetzten Sollwert und minimiert diese Abweichung durch eine Neueinstellung des Farbwerks.

Aus der nachveröffentlichten WO 2009/007050 A2 ist eine Druckmaschine mit einem Abfördern von Druckfarbe bekannt. Eine Bogenoffsetdruckmaschine weist in jedem Druckwerk ein Farbwerk mit Farbauftragwalzen und mit einem mindestens eine Druckplatte tragenden Plattenzylinder auf, wobei das Farbwerk mittels der Farbauftragwalzen dosierte Druckfarbe auf die am Plattenzylinder positionierte Druckplatte überträgt, die wiederum von der jeweiligen Druckplatte aus auf relativ zum Plattenzylinder zwischen einem Drucktuchzylinder und einem Gegendruckzylinder hindurch bewegte Druckbogen übertragen wird. Die Farbauftragwalzen sind relativ zum Plattenzylinder an- und abstellbar, wobei wenigstens das Abstellen der Farbauftragwalzen und das Abstellen des Drucktuchzylinders bzw. Formzylinders relativ zum Gegendruckzylinder derart durchführbar ist, dass Druckbogen in einer Druckanstellung bei abgestellter Farbzufuhr mit einem Restfarbbild mittels auf dem Plattenzylinder oder Drucktuchzylinder vorhandener Restfarbe bedruckbar sind. Die Prozesssteuerung erfolgt in Abhängigkeit von Vorstufen- oder Inline-Messdaten.
Aus EP 0 0747 217 A2 ist ein Verfahren und eine Vorrichtung zum Reinigen eines Zylinders einer Rotations-Druckmaschine bekannt, welche sich insbesondere zur Reinigung von Gummituchzylindern, Gegendruckzylindern, Plattenzylindern oder Formzylindern eignet. Um den apparative Aufwand zu verringern und das Reinigungsmittel am Austritt aus dem Gehäuse zu hindern, wird eine Öffnung der Reinigungsvorrichtung mit einer Absaugung versehen. Diese ist vom Inneren des Gehäuses getrennt. Das Gehäuse hat in seinem Inneren mindestens eine Strahleinrichtung, die zum Einbringen eines pulverförmigen Strahlmittels auf die Oberfläche eines Druckmaschinenzylinders geeignet ist.

Die genannten Automatisierungsmöglichkeiten beziehen sich allerdings auf jeweils unabhängig voneinander betrachtete Prozesse, so dass sich insgesamt zwar Arbeitserleichterungen aber keine generelle Verbesserung der Handhabung der Druckmaschine ergibt.
Aufgabe der Erfindung ist es daher, die Bogenoffsetdruckmaschine zur vollständigen Bedienungsrationalisierung weiterzuentwickeln.
Die Lösung der Aufgabe gestaltet sich nach den Merkmalen einer Vorrichtung gemäß Anspruch 1.

Im Folgenden wird die Erfindung anhand zeichnerischer Darstellungen näher erläutert. Darin zeigt
- Figur 1: eine erste Bogenoffsetdruckmaschine mit erfindungsgemäßen Einrichtungen und
- Figur 2: eine zweite Bogenoffsetdruckmaschine mit erfindungsgemäßen Einrichtungen.
Gemäß der Darstellungen in den Figuren 1 und 2 ist als erfindungsgemäße Vorrichtung jeweils eine Bogenrotationsoffsetdruckmaschine 1A und 1B, jeweils mit mehreren Druckwerken 3, wenigstens einem Lackmodul 4 und ggf. weiteren Weiterverarbeitungseinheiten in Form von Stanz-, Schneid- oder Prägewerken 5, und Nummerier- oder Kalandrierwerken 6 vorgesehen.
Weiterhin kann als Teil der Druckmaschine 1A ein Kaltfolienaggregat 23 vorgesehen sein, innerhalb dessen zwei Druckwerke 3 für den Transfer einer metallischen Folienschicht (Nutzschicht) auf einen Bedruckstoff vorgesehen sein. Dabei wird eine Transferfolie dem Kaltfolienaggregat 23 frisch zugeführt und als verbrauchte Folie (Entnahme der Nutzschicht) wieder von dort abgeführt.
In Verbindung mit dem Kaltfolienaggregat 23 sind logistische Einrichtungen zur Zuführung und Abführung von Folienrollen (neue Folie in Folienzuführung abrollen, verbrauchte Folie in Folienentsorgung aufrollen) vorgesehen. Weiterhin ist in dem Kaltfolienaggregat 23 eine Einrichtung zum automatischen Rollenwechsel mit automatischer Verbindung von der neu zuzuführenden (Nutzschicht ist vollständig vorhanden) und der ablaufenden verbrauchten Folienbahn vorgesehen.
Die Entsorgung der verbrauchten Folienbahn (Nutzschicht ist ganz oder teilweise von der Trägerfolie abgenommen) kann auch mittels eines Aggregats zum Schreddern der Folie erfolgen. Dann ist keine Folienrolle für die verbrauchte Folienbahn erforderlich.
Diese Druckmaschinen 1A bzw. 1B sollen zur vereinfachten und sichereren Handhabung die im Folgenden beschriebenen Einrichtungen enthalten, um eine so genannte Ein-Mann-Bedienung zu ermöglichen.

Es ist demgemäß also vorgesehen, dass diese Druckmaschinen 1A, 1B wenigstens bei der Ausführung von standardisierten Druck- bzw. Produktionsaufträgen, aber auch bei komplexeren Auftragsstrukturen nur von einem Bediener geführt und überwacht werden können sollen.

Zunächst ist zur Versorgung der Druckmaschinen 1A, 1B mit Bedruckstoff jeweils eine Anlegerlogistik vorgesehen, die aus einem Stapelförderer 12 in Verbindung mit einem Anleger 14 und einem Stapeltransportsystem 13 mit automatischer Stapelzuführung zur Druckmaschine 1A besteht.
Weiterhin ist für die Abförderung von Druckgut von jeder der Druckmaschinen 1A, 1B eine Auslegerlogistik 2, 7 mit einer Stapelförderer 2 in Verbindung mit einem Ausleger 22 sowie ein entsprechendes Stapeltransportsystem 7 von dem Ausleger 22 aus in ein Lager oder zu einer Weiterverarbeitung vorgesehen.

Die Anlegerlogistik 12, 13 und die Auslegerlogistik 2, 7 sehen also
- eine automatische Verkettung des Transportes von Bogenstapeln zu einer Stapelvorbereitung, wie zu einem Stapelwender, und
- zu eine Stapelweiterverarbeitung, wie zu Stanzeinrichtungen, zu Schneidestrassen, zu einer Bindeanlage oder weiteren Einrichtungen zur Stapelverarbeitung vor.

Weiterhin kann die Stapellogistik mit einem Datensystem verbunden werden. Das Datensystem nutzt an den Stapeln oder den Stapelträgern angeordnete Kennzeichnungen in Form von optischen, magnetischen oder elektrisch lesbaren Codierungen. Weiterhin können Transponder verwendet werden. Damit sind in Verbindungen mit einsprechenden Schreib- und Leseeinrichtungen Daten zum Stapelinhalt, Format, Bedruckstoffklasse, Bearbeitungszustand oder anderen Inhalten verarbeitbar. Auf diese Weise können Daten zur Bedruckstoffkontrolle im Anleger 14, im Vorstapelbereich oder im Bereich der Stapelbereitstellung, danach auch im Ausleger 22 oder im Lagerbereich, aufgenommen, geschrieben und verarbeitet werden. Die Daten können in einem oder mehreren Leitständen gespeichert und abgerufen werden, um Prozesse in und in Verbindung mit einer Druckmaschine oder mit Maschinenverbünden zu steuern oder um eine Betriebsdatenverarbeitung an der Druckmaschine zu ermöglichen.

Diese Stapellogistiken 2, 7, 12, 13 werden durch je einen als automatischer Non-Stop-Anleger aus gebildeten Anleger 14 und einen als automatischer Non-Stop-Ausleger ausgebildeten Ausleger 22 an die Druckmaschine 1A, 1B angekoppelt, damit die Stapelzuführung 13 und die Stapelabführung 7 ohne manuelle Eingriffe erfolgen können.
Die Bogenzuführung kann auch mittels eines Rolle-Bogen-Anlegers erfolgen. Hier wird eine Rollenabwicklung 16 mit einem Querschneider 15 verknüpft, der die geschnittenen Bogen unterschuppt in den Anleger 14 fördert

Die Druckwerke 3 sind als Offsetdruckwerke ausgebildet und zum automatisierten Betrieb ausgebildet. Dazu sind hier Einrichtungen vorgesehen, die es ermöglichen, dass alle Einstellungen und die Versorgung mit Betriebsstoffen ohne manuelle Eingriffe erfolgen können.

Vorgesehen sind in den Druckwerken 3 der Druckmaschinen 1A, 1B jeweils automatisierte Farb- und Feuchtwerke, die mit Einrichtungen zur fernsteuer- und regelbaren Einstellung für Hebertakte, Verreibungseinsätze und -hübe, wählbaren Walzentrennpositionen, Variationen der Duktordrehzahl etc. ausgestattet sind. Dabei sind vorgesehen Einstellvorrichtungen zur automatisierten Einstellung. Dazu kann die Beistellung von Auftragwalzen (Farbwerk und/oder Feuchtwerk) zum Plattenzylinder oder von Lackwalzen (Rasterwalze) zum Formzylinder des Lackmoduls 4 steuerbar sein.
Weiterhin kann eine steuerbare Einstellung von Feuchtdosierwalzen inklusive deren Schrägstellung vorgesehen sein.
Weiterhin kann die Einstellung von Schlupfwerten von Walzen in Feuchtwerken zueinander und zum Plattenzylinder steuerbar sein. Diese Einstellung kann abhängig von den Vorstufendaten ermittelt werden oder durch Erfassung von Verschmutzungen auf der Druckplatte erfolgen. Weiterhin können die Schlupfwerte auch für unterschiedliche Druckfarben und unterschiedliche Druckwerke 3 innerhalb einer Druckmaschine 1A, 1B unterschiedlich einstellbar gesteuert werden. Weiterhin kann eine steuerbare Einstellung von Zwischenwalzen im Farbwerk vorgesehen sein.
Weiterhin kann eine steuerbare Einstellung der Beistellung der Farbheber zu den Nachbarwalzen vorgesehen sein.
Weiterhin kann die variable Einstellung des Heberstreifens in Abhängigkeit vom jeweiligen Drucksujet vorgesehen sein. Diese Einstellung kann in Abhängigkeit von Vorstufendaten zum Drucksujet ermittelt und gesteuert werden.

Hinzu kommt eine automatisierte Farbversorgung, die als Leitungssystem ausgeführt sein kann, das aus einem Fass oder Container gespeist wird oder alternativ über Kartuschen direkt am Farbkasten jedes Druckwerkes 3 bedient wird. Ebenso kann die Versorgung der Feuchtwerke über eine automatische Wasserzuführung und Aufbereitung erfolgen. Die automatisierte Feuchtmittelversorgung und Filtration beinhaltet auch die Analyse des Feuchtmittels und eine Speicherung der Feuchtwerkseinstellungen. Sie wird mit einer selbstversorgenden Einrichtung für Verbrauchswasser bzw. Feuchtmittel gekoppelt.
Dazu kommt eine automatisierte Farbwerkstemperierung, die in Druckwerken 3 auf Einzelzonen regelbar ausgelegt ist und wenigstens für die Druckwerke an den Duktorwalzen und den Reiberwalzen angreift. Die Temperierung soll bevorzugt auch von der Art der Druckfarbe, dem Typ der Druckfarbe und der jeweiligen Druckfarbenmenge abhängig steuerbar sein.
Ebenso ist eine Feuchtmitteltemperierung vorgesehen, die mit der Feuchtmittelversorgung gekoppelt ist.

In jedem Druckwerk 3 sind weiterhin automatisierte Druckplatten-Wechselsysteme als so genannte Druckplatten-Wechselautomaten mit je einem Vorratsschacht für Druckplatten vorgesehen. Entsprechende Einrichtungen können auch in Verbindung mit Lackmodulen 4 vorgesehen sein.
Verbunden hiermit wird eine automatisierte Zuführlogistik für die Druckplattenversorgung bzw. auch für Lackplatten, von einem Zentrallager oder einer Einrichtung zur Druckplattenherstellung zu einem Druckplattenlager am Druckturm oder auch direkt in einen jeweiligen Plattenwechsel-Schacht eingerichtet. Gleichfalls ist eine automatisierte Plattenentsorgung von der Druckmaschine 1A, 1B zu einem zentralen Druckplattenlager vorgesehen.
Ein derartiges automatisches Druckplattenhandling (Druckplattenlogistik) erfolgt dabei mit verschiedenen Hilfsmitteln. Insbesondere ist eine Kontrolle der Zuordnung der Druckplatten zu einer bestimmten Druckmaschine, innerhalb der Druckmaschine 1A, 1B zu einem bestimmten Druckwerk 3 und darüber hinaus in Bezug auf einen abzuarbeitenden Auftrag erforderlich. Diese Zuordnung kann über codierte Leseeinrichtungen mittels zugeordneter Chips, Strichcodes, Transponder, o. ä. erfolgen, damit die richtige Druckplatte dem richtigen Druckwerk für den jeweils auszuführenden Auftrag zugeführt wird.

Optional sind in den Druckwerken 3 jeweils die Plattenzylinder (Formzylinder-) der Druckmaschinen 1A, 1B mit jeweils einem vom Hauptantrieb unabhängigen Direktantrieb versehen. Bei Einsatz einer solchen Antriebskonfiguration können mittels entsprechender Steuerungen ein simultanen Plattenwechsel und/oder simultane Waschfunktionen und/oder simultane Farbvorlaufprogramme und/oder fliegender Auftragswechsel durchgeführt werden.

Weiterhin sind in der Druckmaschine 1A, 1B ein oder mehrere Lackmodule 4 den Druckwerken 3 vor-, zwischen- oder nachgeschaltet. Die Bauform kann als Lackmodule oder integriertes Lackwerk am Druckwerk ausgeführt sein. In Verbindung mit Lackmodulen ist eine Rasterwalzenlogistik vorgesehen. Diese umfasst neben einem Rasterwalzenspeicher (für Lagerung / Wechsel) auch entsprechende Handhabungseinrichtungen und eine automatisierte Rasterwalzenspannung.
In Lackwerken ist weiterhin eine automatische Lackversorgung inklusive Temperierung des Lacks und/oder Viskositätsregelsystem für den Lack vorgesehen.

Weiterhin sind in den Druckwerken 3 und Lackmodulen 4 der Druckmaschinen 1A, 1B automatisierte Waschvorrichtungen für die Gummitücher, die Farbwerke, die Feuchtwerke, die Druckzylinder, die Formzylinder und den Lackkreislauf vorgesehen. Dafür sind selbstversorgende Einrichtung für Verbrauchswasser, Waschmittel und Wasser zum Waschen eingesetzt. Darüber hinaus kann ein Walzenschnellreinigungssystem für Farbwerke verwendet werden. Zur Optimierung der Prozesse kann ein solches System mit einer automatisierten Zufuhr von Walzenreinigungspaste oder Walzenschnellreiniger versehen sein. Die Steuerung der Walzenschnellreinigung kann auf ein jeweiliges Druckwerk bezogen werden. Dabei kann berücksichtigt werden, wie die Parameter für den Reinigungsvorgang anzusetzen sind. So wird bei einem Farbwechsel von einer hellen nach einer dunklen Druckfarbe oder umgekehrt jeweils ein anderer Reinigungsprozess mit unterschiedlichen Mengen an Reinigungsmittel bestimmt.

Für das Reinigen der Farbwerke und/oder Druckplatten der Druckwerke 3 sowie von Lackformen der Lackmodule 4 kann so genanntes Abfärben oder Ablackieren ausgeführt werden. Für das Abfärben können unter Zuführung von Druckbogen zur Druckmaschine 1A, 1B bei abgestellter Farbzufuhr in den Farbwerken oder bei von den Druckplatten abgestellten Farbauftragwalzen die Farbwerkswalzen und die Druckplatten automatisch von nach einem Druckprozesse verbliebener Druckfarbe gereinigt werden, indem eine vorwählbare Anzahl von Druckbogen bei angestelltem Gummizylinder mit der Restfarbe von der Druckplatte und/oder aus dem Farbwerk bedruckt werden. Hierdurch kann eine Vorreinigung der Druckplatte oder auch der Farbwerke erfolgen.
Für das Ablackieren können Druckbogen mit der Druckmaschine bei abgestellter Lackzufuhr in den Lackmodulen 4 die Lackwalzen und die Lackform automatisch von nach einem Druckprozesse verbliebener Druckfarbe oder restlichem Lack gereinigt werden, indem eine vorwählbare Anzahl von Druckbogen bei angestelltem Lackform- oder Gummizylinder mit der Restfarbe oder dem Restlack von der Lackform und/oder aus der Lackzufuhr des Lackwerks beschichtet werden.
Die Einrichtungen für die Durchführung dieser Prozesse sind hinsichtlich der Parametervorwahl und des Ausführungszeitpunktes fernsteuerbar.

Die Führung und Behandlung des Bedruckstoffes betreffende Vorrichtungen der Druckmaschinen 1A, 1B werden grundsätzlich mit Einrichtungen zur automatisierten Einstellung für Formate und Bedruckstoffstärke ausgerüstet. Damit kann die Einstellung zentral in Kenntnis des verwendeten Bedruckstoffes ohne weitere Hilfsmassnahmen umgesetzt werden.

Der Bogentransport durch die Druckmaschine 1A, 1B erfolgt in den Druckwerken mittels automatisierter Lüfterbahnen 18 und Bogenführungssysteme und im Ausleger mittels Bogenführungsbahnen 21 in Verbindung mit Bogenführungsbahnen. Diese enthalten auch so genannte Druckzylinderblaseinrichtungen. Anstatt oder in Verbindung mit Druckzylinderblasvorrichtungen können Bogenleitelemente dem Gegendruckzylinder zugeordnet sein. Weiterhin können Blaseinrichtungen, wie Blasrohre, zur Bogenführung im Bereich eines Druckspaltes angeordnet sein. Weiterhin können Blaseinrichtungen insbesondere im Bereich einer so genanten Bogenwendung angeordnet sein. Die Einstellung der genannten Einrichtungen betrifft die Anpassung an das Bogenformat und die Bedruckstoffstärke.

Im Ausleger 22 sind automatisierte Saugwalzenantriebe oder Saugbandantriebe mit formatabhängiger Positionierung in Bogenlaufrichtung und quer zur Bogenlaufrichtung abhängig vom Drucksujet und von der Produktionsweise einstellbar. Weiterhin kann in hierzu eine von Bedruckstoffklasse abhängig gesteuerte Aktivierung von so genannten Bogenglättern vorgesehen sein. Bogenglätter werden abhängig vom Bedruckstoff eingesetzt und dienen dem Glättung (Entrollen, Entlocken) von durch den Druckprozess zum Aufrollen beeinflussten, vorzugsweise dünneren, Bedruckstoffen.
Dazu kommt die automatisierte Einstellung von Greifersystemen, Greiferaufschlagleisten z.B. Transfertrommeln 19, Zuführtrommeln und ähnliches hinsichtlich des verwendeten Bedruckstoffes und dessen Dicke.
Für die Bogenführung an Transfertrommeln 19 kommt die automatisierte Einstellung von Mantelblechen z.B. in Form von Trapezblechen in Frage.
Eine automatisierte so genannte Formatbogeneinstellung ist bereits bekannt. Dazu ist auf einem Gummi- oder Formzylinder eines Druckwerkes 3 ein unterer Aufzug aus einem biegsamen Trägermaterial vorgesehen. Auf diesem sind in Abständen mehrere Unterlageformen angeordnet. Der Aufzug ist in Spannwellen auf dem Zylinderumfang bewegbar, so dass jeweils eine Unterlageform zum oberen Aufzug positioniert werden kann.

Zum Aussortieren von nach dem Druck erkannten Mängelexemplaren oder von Anlauf- oder Auslaufexemplaren oder zur verteilten Auslage von Exemplaren sind in Druckmaschine 1B eine Inline-Bogenweiche 8 oder in Druckmaschine 1A ein Doppelausleger 9 vorgesehen. Damit erfolgt die Ausschleusung von Makulaturbogen nach dem Start, nach Zwischenstopps oder nach elektronischer Erfassung von Druckfehlern mittels einer Bogeninspektionseinrichtung 9 (hierzu siehe wiederum Druckmaschine 1B). Weiterhin kann hier die Kennzeichnung von fehlerhaften Bogen im Bereich des Auslegers oder am Auslegerstapel z.B. auf einer Bogenkante erfolgen oder des erfolgt eine Markierung mittels eines so genannten Streifeneinschussgerätes.

Falls in der Druckmaschine 1A eine so genannte Wendeeinrichtung 20 vorgesehen ist, die für eine Betriebsweise zum vor- und rückseitigen Bedrucken von Bogen in dergleichen Druckmaschine 1A vorgesehen ist, sind insbesondere die Bogenführungseinrichtungen 18 darauf abzustimmen, dass auch die bedruckten Seiten von Druckbogen mit Bogenführungseinrichtungen 18 in Berührung kommen können. Hierbei kann der Einsatz von Blasvorrichtungen, wie Blasrohren, zur Stützung der Bogenführung angewendet werden. Weiterhin ist die Umstellung der Druckmaschine 1A und der Bogenwendeeinrichtung 20 vom Schöndruckbetrieb auf den Schön- und Widerdruckbetrieb und ebenso auch umgekehrt automatisiert.

Ein Abgleich mit einem Masterbogen (Gutbogen) über eine Inspektionseinrichtung kann hierbei die Auswirkung der Bogenwendung ermitteln, da sich hierbei häufig Abschmiervorgänge verzeichnen lassen.

Für die sichere und abschmierfreie Auslage ist eine automatisierte Puderbestäubung 11, die auf das Drucksujet oder das Bogenformat bezogen ist, vorgesehen.

Die Puderbestäubung 11 kann vom Drucksujet abhängig die Dosiermenge verändern. Weiterhin ist ein Puderregister mit Zwischenmagazinen für verschiedene Pudersorten vorgesehen, die prozessabhängig auswählbar sind.
Weiterhin ist eine Anordnung mit automatisierten Endtrocknern 10 und Zwischentrocknern mit IR-, Thermoluft-, UV-Systemen vorgesehen. Als Bauformen kommen bekannte Strahler oder LED-Lampen in Frage. Die Trockner sind einstellbar bzw. regelbar unter Anderem hinsichtlich des Bogenformates, des Energieverbrauches, der Lampenleistung, der Temperatur in der Maschine, der Bedruckstoffart, der Art der Druckfarbe, dem Trocknungszustand. Zur Steuerung und Regelung können dazu Sensoren zur Erfassung von Parameterwerten des Druckprozesses wie Temperaturen, Geschwindigkeiten oder eines Feuchtzustandes zugeordnet sein.
Weiterhin kann einzelnen oder jedem Trockner oder einmalig in der Auslage kann eine Messeinrichtung zur Erfassung des Trocknungszustandes der Druckfarben, Lacke oder anderen Beschichtungen auf den bedruckten bzw. beschichteten Druckbogen zugeordnet sein. An Hand von Daten aus einer entsprechenden Verarbeitung der Messwerte kann die Trocknerleistung nachgefahren oder die Maschinengeschwindigkeit angepasst werden.

Weiterhin können in den Druckmaschinen 1A, 1B in Verbindung mit Druckwerken 3, Lackwerken 4, Trocknern 10, Puderstationen 11 und Auslegern 22 verschiedenartige Absaugeinrichtungen für kontaminierte Luft vorgesehen sein.
Dabei kommen im Frage:
- Farbnebelabsaugung am Druckwerk / Farbwerk
- Wasserdunstabsaugung am Druckwerk
- Lösemittelabsaugung an Trocknern und Lackwerken
- Ozonabsaugung am UV-Trockner
- Puderabsaugung und -rückführung an der Puderstation
- Warmluftabsaugung und Wärmerückführung in Verbindung mit einzelnen oder allen Trocknern, auch gemeinsam
- Absaugung belasteter Luft im Bedienbereich des Auslegers
- Ammoniakabsaugung in Verbindung mit Trocknern

Die Absaugeinrichtungen können prozessabhängig in Bezug auf die Drucksujets, die verwendeten Druckfarben, den Bedruckstoff und weitere Prozessparameter eingestellt werden.
In Verbindung mit den Absaugeinrichtungen können Wärmerückgewinnungseinrichtungen vorgesehen sein, die die überschüssige Wärme dem Trocknungsprozess oder anderen Aggregaten zur Ergänzung des Energiebedarfs zuführen.

Zur End- oder Weiterverarbeitung kann ein Bogenlängsschneider (als Schneidrad oder als Laserschneidaggregat) automatisch eingerichtet und in Funktion gebracht werden. Hierzu ist eine Voreinstellung möglich.

Zur Vorbereitung der Weiterverarbeitung kann der Einzug und die Positionierung von Stanz- der Prägeformen an einem die Formen aufnehmenden Zylinder in einem Druckwerk oder in einem Lackmodul durch automatische und halbautomatische Wechsel-Systeme ermöglicht werden. Diese Wechsel-Systeme können auch für Lackplatten/-formen verwendbar sein.

Im Zusammenhang mit der Inline-Weiterverarbeitung durch Schneiden oder Stanzen kann die Anordnung von Absaugeinrichtungen in Verbindung mit dem jeweils aktiven Zylinder vorgesehen sein. Die Absaugeinrichtungen können dabei automatisch in Abhängigkeit von Vorstufendaten auf den Wirkbereich positioniert und in ihrer Wirkung (Saugdruck) eingestellt werden. Die Funktion der Absaugung wird dabei an den Absaugeinrichtungen überwacht und im Hinblick auf die Effizienz gesteuert. In Verbindung damit kann auch die Druckmaschine im Produktionsprozess auf die Funktion der Absaugung abgestimmt werden kann, so dass beispielsweise eine maximale Produktionsgeschwindigkeit bei optimaler Stanz- und Absaugleistung erreichbar ist.

Die Qualitätsüberwachung erfolgt mittels Inline-Inspektionssystemen 9 in einer Druckmaschine 1B und/oder Inline-Densitometrie-Einrichtungen 8. Diese können optional als linline-Farbdichte-Mess- und Regeleinrichtung oder als Inspektionssystem vor und nach einer Bogenwendeeinrichtung angeordnet sein, um beide Bedruckstoffseiten erfassen und auswerten zu können. Anstatt oder in Verbindung mit der Inline-Densitometrie-Einrichtung 8 kann auch eine Inline-Einrichtung für die farbmetrische Messung und Regelung der Druckqualität verwendet werden.

Schließlich ist der Maschinenleitstand mit Speicherfunktionen für alle druckmaschinen- und auftragsbezogenen Einstell- und Messwerte ausgerüstet, so dass diese für Wiederholaufträge aufrufbar sind.
Die Druckmaschine kann dabei eine Anordnung eines zentralen Leitstandes und auch weiterer dezentraler Leitstände oder Bedieneinrichtungen für bestimmte Aggregatgruppen aufweisen. Der Zentralleitstand ist dabei vorzugsweise zur Überwachung und Steuerung des kontinuierlichen Produktionsprozesses vorgesehen. Der/die dezentralen Leitstände oder Bedieneinrichtungen werden vorzugsweise für die Einrichtung der Druckmaschine oder deren Aggregate bzw. Aggregatgruppen verwendet.

Der Maschinenleitstand und die Maschinensteuerung kennzeichnen sich weiterhin durch eine Integration in ein Druckereinetzwerk mit der Vorstufe, Logistik, Materialversorgung, weiteren Druckmaschinen und der Vor- und Weiterverarbeitung. An der Druckmaschine sind in Verbindung mit allen bisher genannten Funktionen Quick-Start-Einrichtungen mit Startprozeduren für Farbwerke, Feuchtwerke, Druckwerke, Bogenzufuhr, Bogenabfuhr, Makulaturzufuhr und -abfuhr, Einkoppelung des Anlegers usw. vorgesehen.
Zur Überwachung des Druckprozesses und der Druckauftragsdaten werden ein Gutbogenzähler und ein Makulaturbogenzähler verwendet.
Auch die Verbrauchsdatenerfassung für alle im Druckprozess benötigten Stoffe (z.B. -Druckfarbe, Feuchtmittel, Lack, Reinigungsmittel, Waschtücher für Tuchwaschanlagen) ist vorgesehen. Dadurch werden ständig druckprozessrelevante und auftragsrelevante Daten gewonnen, die auch Störungen und Einstellungskorrekturen beinhalten. Zur beschleunigten Verfügbarkeit werden die Daten an zentralen Displays der Druckmaschine, am Leitstand oder dem Bediener über eine elektronische Brillen-Anzeigevorrichtung dargestellt. Es sind auch mobile Displays über Handheld-PC, Handy o. ä. möglich. Hier können sowohl akustische als auch optische Meldungen und Informationen zum Eingreifen übermittelt werden. Eine derartige Einrichtung ist in der DE 20 2007 006 079 U1 dargestellt. Auch hier ist wieder auf eine vorausschauende Wartung bzw. Versorgung der Druckmaschine während oder schon vor dem Produktionsstart zu verweisen. Derartige Hinweise können mittels der beschriebenen Informationsmittel übermittelt werden.
Ein mit einer derartigen Vorrichtung ausführbares Verfahren wird in der erfindungsgemäßen Bogenrotationsoffsetdruckmaschine mit mehreren Druck-, Lack- und Weiterverarbeitungseinheiten angewendet. Es enthält die im Folgenden erläuterten Schritte.
Vor dem Einrichten von Druckmaschinen für neue Druckaufträge erfolgt in einem Druckereinetzwerk die Auswahl einer jeweils passenden Druckmaschine aus dem Maschinenpool der Druckerei. Diese Auswahl kann vorzugsweise schon in Abhängigkeit von den Vorstufendaten des Druckauftrages und im Zusammenhang mit der gewünschten oder möglichen Maschinenkonfiguration, der Verfügbarkeit, einem gewünschten Automatisierungsgrad, dem Stundensatz, der Anpassung an Druckfarben, Lacke und Bedruckstoffe und auch in Verbindung mit der notwendigen Bedruckstofflogistik erfolgen.

Der Einricht- bzw. Auswahlablauf kann wie folgt aussehen:
a) → Druckauftrag festlegen
b) → Datenermittlung aus Vorstufendaten
c) → Maschinenermittlung aus dem Maschinenpool
d) → Druckwerks- und Aggregatbedarf aus Druckauftrag ermitteln
e) → Konfigurationsermittlung der Druckmaschine
f) → Anpassung der Maschinenlogistik (Bedruckstoffe, Betriebsstoffe)
g) → Kontrolle der Funktions-, Einstell- und Positionierungsdaten in Aggregaten, Inlinefunktionen und Logistik
h) → Start des Druckauftrages
i) → Überwachung des Druckauftrages

Der eigentliche Einrichtevorgang der Druckmaschine 1A, 1B zum Produktionsstart erfolgt automatisiert unter Verwendung von Vorstufendaten, Daten des Bedruckstoffes, Daten des aktuellen oder eines vorher bearbeiteten ähnlichen Druckauftrages. Dazu erfolgt eine Überführung aller Prozessdaten von der Arbeitsvorbereitung an den Maschinenleitstand bzw. die Maschinensteuerung zur Maschinenvoreinstellung in Bezug auf die Daten des Bedruckstoffes, des Sujets, der Druckfarbe und des verwendeten Lacks, sowie auch auf andere in der Druckmaschine ausführbare Produktionsmöglichkeiten. Hierzu erfolgt weiterhin die Nutzung von maschinenspezifischen Daten zur Optimierung der Druckqualität, wie etwas die Eingabe und Erfassung von Verschleißgraden von Maschinenelementen, wie Walzen in Farb- und Feuchtwerk, der Einsatz selbstlernender Programme für die Farbvoreinstellung und die Feuchtmitteleinstellung. Dabei erkennen die selbstlernenden Programme aus der Veränderung von Voreinstelldaten unter bestimmten Prozessbedingungen (abhängig von der Art von Bedruckstoff, Druckfarbe, Farbmenge, Sujet und anderen Parametern, wie vorzugsweise in einer bestimmten Maschine unter bestimmten Rahmenbedingungen gedruckt werden soll und passt hinterlegt Kennlinien bei Auftreten ähnlicher Parameter bei einem neuen Druckauftrag an.

Zur Qualitätsüberwachung während der Druckproduktion werden automatisierte Abläufe verwendet, indem Inline, d.h. während des Druckens innerhalb der Druckmaschine 1A, 1B die Farbdichte gemessen und ggf. gleichzeitig die Bogen einer Fehlerinspektion unterzogen werden. Diese Vorgänge erfolgen mit einer Auswertung von Volltonflächen auf Druckfehler wie Streifenbildung, Schablonieren, Doublieren und hinsichtlich der Farbkonstanz.
Die Farbkonstanz wird vorzugsweise ermittelt, in dem an Rasterflächen der Punktzuwachs, das Doublieren und das Schieben messtechnisch erfasst werden.
Die Ermittlung der Farbkonstanz wird über integrierte Farbkontrolle mit Inline-Densitometer und Farbregelanlage ausgeführt

Im Zusammenhang mit der Farbmessung und -regelung wird die automatisierte Feuchtung durch Nachführung der Feuchtmittelzufuhr in Abhängigkeit von der Färbung und dem jeweiligen Betriebszustand der Druckmaschine sowie von äußeren Parametern durchgeführt.

Weiterhin wird Qualitätskontrolle hinsichtlich Registermessung und -regelung ausgeführt. Zusätzlich erfolgt Qualitätskontrolle hinsichtlich der Passergenauigkeit in der Bogenanlage, im Druckwerk und hinsichtlich des so genannten Hinterkantenpassers, wenn eine Bogenwendung im Druckprozess erfolgt.

Hinsichtlich des Betriebs mit Bogenwendung 20 wird ebenso eine Qualitätskontrolle hinsichtlich des Markierens von Bogen an Bogenleitelementen durchgeführt (siehe oben Abgleich mit Masterbogen). In diesem Zusammenhang wird auch auf die automatische Einstellung der Bogenführung über Blas-Sog-Bahnen, Saugwalze, Druckzylinderblasvorrichtung ggf. unter Einbeziehung eine Luftversorgungsstation zurückgegriffen. Diese soll insbesondere auch hinsichtlich einer energetischen Optimierung der Luftversorgung und der Speicherung der zugehörigen Daten eingesetzt werden.

Schließlich erfolgt weiterhin eine Qualitätskontrolle hinsichtlich der Beschichtung von Druckbogen mit einem oder mehreren Lacken. Bei einer Inline-Lackierung wird dazu eine Lackschichtdickenmessung, weiterhin in Verbindung mit einer Trocknersteuerung eine Glanzmessung der Lackoberfläche, eine Temperaturerfassung des Lackes und eine Erfassung und Konstanthaltung der Lackviskosität angewendet.

Optional sind für Druckmaschinen 1A mit Wendeeinrichtung 20 in denen Bedruckstoff vor- und rückseitig bedruckt wird weitere Prozessschritte mit zusätzlichen Einrichtungen vorgesehen. So erfolgt eine Farbabstimmung für die Vorder- und Rückseite der Druckbogen durch ein doppeltes Inline-Mess- und Regelsystem 8. Hierbei wird vor der Bogenwendung 20 die Bogenvorderseite ausgemessen und nach Beendigung des Rückseitendrucks das Bild der Rückseite ausgewertet. Weiterhin erfolgt eine Messung mit Registereinstellung zur Herstellung eines exakten so genannten Wendepassers. Weiterhin erfolgt die Qualitätsüberwachung hinsichtlich Schmieren und Kratzer aus den beim Wendebetrieb entstehenden Bogenbewegungen. Dazu ist ein doppeltes Inline-Inspektionssystem vorgesehen, das mit der Regeleinrichtung der Druckmaschine 1A für den Fall des Wendebetriebes automatisch gekoppelt wird.

Für die Performance der Druckmaschine 1A, 1B ist es wichtig, in den Druckwerken 3 automatisierte Waschvorgänge für Farbwerk, Gummituch, Druckzylinder und Formzylinder vorzusehen. Diese Vorgänge können durch Qualitätsüberwachung der Druckproduktion ausgelöst werden. Zum Reinigen mindestens eines Zylinders und/oder mindestens einer Walze einer Druckmaschine 1A, 1B, wird der Auflagendruck unterbrochen oder beendet. Dann wird ein Reinigungsprogramm gestartet und nach Beendigung der Reinigung bei unterbrochenem Auflagendruck derselbe fortgesetzt oder bei beendetem Auflagendruck ein Rüsten ausgeführt. Erfindungsgemäß werden das eigentliche Reinigen vorbereitende Schritte des Reinigungsprogramms bei laufenden Auflagendruck durchgeführt, wobei erst nach Beendigung der das eigentliche Reinigen vorbereitenden Schritte des Reinigungsprogramms der Auflagendruck unterbrochen oder beendet und der oder jeder Zylinder und/oder die oder jede Walze gereinigt wird, wobei unmittelbar nach Beendigung des eigentlichen Reinigens der Auflagendruck fortgesetzt oder das Rüsten ausgeführt wird, und wobei sich an das eigentliche Reinigen anschließende Schritte des Reinigungsprogramms bei wieder laufendem Auflagendruck oder während des Rüstens durchgeführt werden.

Auch hierbei ist die Integration von Selbstlernprozessen vorgesehen. Diese wirken sich aus für Waschzyklen, simultanes Waschen bevorzugt z.B. in Verbindung mit Stapelwechselvorgängen und messbaren Zuständen der Verunreinigung der Druckmaschine.

Selbstlernprozesse werden weiterhin auch für ein Verfahren zum automatischen Ausschleusen oder zur Kennzeichnung von Makulatur-Bogen verwendet.

Weiterhin wird auch eine automatisierte Voreinstellung der gesamten Druckmaschine 1A, 1B inklusive der Einrichtungen zur Logistik 2, 7, 12, 13 angestrebt und zwar in Bezug auf Einstellungen in Abhängigkeit vom Bogenformat, von der Bedruckstoffstärke, vom Drucksujet, vom Anleger 14 bis zum Ausleger 22 inklusive der Nonstop-Einrichtungen und ggf. Weiterverarbeitungseinrichtungen wie Stanzen, wobei dies mittels eines übergeordneten Leitstandskomplexes erfolgen soll. Hierbei wird die Voreinstellung zusätzlich verbessert durch eine Auftragsvoreinstellung während eines noch laufenden Druckauftrags, wobei die automatisierte Voreinstellung mit einer Speicherung aller Daten an der Druckmaschine 1A, 1B erfolgt. Dabei werden während eines noch laufenden Druckauftrags die Daten für den nächsten zu bearbeitende Druckauftrag ermittelt, gespeichert, aufbereitet und zur Maschinenvoreinstellung vorbereitet.

Darüber hinaus können Zusatzeinrichtungen wie etwas Bogenlängsschneider in Ausführungsformen als Schneidrad oder als Laserschneideinrichtungen automatisch in Bezug auf die Positionierung im Bogenformat (vorzugsweise quer zur Laufrichtung der Druckbogen) eingerichtet und bei Bedarf in ihre Funktionsposition gebracht bzw. voreingestellt.

Eine Prozessdaten-Auswertung und -abspeicherung mit Abspeicherung aller prozessrelevanten Daten und Einstellungen inklusive der Peripheriegeräte für Wiederholaufträge soll für die Maschinensteuerung bereitgehalten werden. Hierbei werden die Prozessdaten wie folgt behandelt:
- Einstellwerte sind an sich neutral und werden mittels Überarbeitungsmodi mit Optimierungs- und/oder Anpassungsdaten an die Druckmaschine und die jeweiligen Verarbeitungsprozesse adaptiert;
- für spezielle Druckmaschinen erfolgt eine Voreinstellung mittels ausgewählter Stellgrößen. Diese werden beim Druckprozess in einem Regelkreis zur Qualitätsoptimierung verarbeitet und zur Aufrechterhaltung der Prozessstabilität z.B. durch Überwachung von Temperaturen und/oder Walzenpressungen und/oder Zylinderpressungen, beispielsweise durch Überprüfung der Streifenbreite zwischen Farb- und Feuchtauftragwalzen zur Druckplatte, auch in Abhängigkeit von Druck- und Reinigungsprozessen ergänzt
- weiterhin kann in diesem Zusammenhang die Überwachung der Maschinenelemente und Betriebsstoffe hinsichtlich von Schwingungen und Temperaturen überwacht werden, um Einstellprozesse anzupassen.

Darüber hinaus erfolgt weiterhin eine Prozessoptimierung durch Ableitung oder Erfassung der Verbräuche oder Bedarfe beispielsweise an Druckfarben in Abhängigkeit von Drucksujets und Druckauflagen zur Definition der Anforderung von Versorgungsstoffen an die Druckmaschine oder rechtzeitiges Ansteuern eines Verfahrens zum Abbremsen (Herunterregeln) der Druckmaschine am Ende des Druckprozesses, wie etwa bei der Farbzufuhr für eine Restauflage.

Damit verbunden kann die Optimierung der Geschwindigkeit der Druckmaschine im Hinblick auf prozessrelevante Verbrauchsdaten und hinsichtlich ökologischer Gesichtspunkte wie den Luftverbrauch und den Energieeinsatz bei Heiz- und Kühlprozessen erfolgen. Hieraus kann sich für die Druckmaschine ein so genanntes optimales Betriebsfenster ergeben. Dieses Betriebsfenster ist nicht nur von den Umgebungsbedingungen (Temperatur, Luftfeuchtigkeit), sondern auch von den Betriebsstoffen (Farbart, Bedruckstoffart), dem Druckauftrag (Farbanzahl, Farbbelegung, Flächendeckung, Lackierung, Sonderprozesse wie Kaltfolientransfer, Prägen, Stanzen, Schneiden), Maschinendaten (Art der Maschine, Alter der Maschine, Antriebsleistung, Bauart) abhängig.
Die verfügbaren Daten werden einzeln oder in Kombination so weit wie möglich dazu verwendet, um die Betriebseinstellungen der Druckmaschine 1A, 1B abgestimmt auf den jeweils abzuarbeitenden Produktionsprozess sowohl im Vorhinein einzustellen als auch diese Einstellungen im Betrieb zu Überwachen.

Die verfügbaren Daten werden so weit wie möglich dazu verwendet, um die Rüst- und Reinigungsarbeiten zu minimieren. Dies erfolgt durch Rückmeldung von

Verbrauchsgütern, wie Gut- und/oder Makulaturbogen aus einem Druckauftrag an einen Zentralleitstand, wodurch ein automatisches Produktionsprotokoll erstellt werden kann.

Weiterhin werden durch automatische Auslösung aller notwendigen Reinigungsvorgänge an der Druckmaschine, die zudem so weit wie möglich parallel ablaufen sollten, Wartungszeiten eingespart. Dies wird ergänzt durch selbsttätige Wartungsarbeiten zur Instandhaltung wie etwa durch Nachschmierung und Absetzen von Wartungsmeldungen.

Durch Einrichten eines Neuauftrages kann die Erstellung von Produktionsdaten aus den gespeicherten Daten optimiert werden.

Hierzu werden durch Überprüfung der Bedruckstoffdaten in der Maschine vor dem Produktionsstart mit einer darauf folgenden Produktionsüberwachung wie etwa hinsichtlich der Papierklasse, der Farbart oder anderen Parametern die Einstellbedingungen zusätzlich verbessert.

Dabei wird eine weitere Verbesserung der Datenqualität durch Inline-Überprüfung von drucktechnisch relevanten Prozessdaten der zugeführten Stoffe wie Farbe, Feuchtmittel, Lack, Wasserqualität usw. erreicht.

Schließlich werden für den Druckprozess relevante Daten oder auftragsrelevante Daten hinsichtlich Störungen und/oder Einstellungskorrekturen dem Bediener gemeldet. Dies kann per Anzeige auf einer optischen, brillenartigen Anzeigevorrichtungen, einem Zentraldisplay oder einem mobilen Display wie einem Handheld-PC, einem Handy o. ä. angezeigt werden. Weiterhin ist auch eine akustische Meldung möglich. Medien zum Transport von Informationen zum Eingreifen an der Druckmaschine sind aus der DE 20 2007 006 079 U1 bekannt.

### Bezugszeichenliste

- 1A: Druckmaschine
- 1B: Druckmaschine
- 2: Stapelabführung
- 3: Druckwerk
- 4: Lackmodul
- 5: Weiterverarbeitungseinheit
- 6: Weiterverarbeitungseinheit
- 7: Stapelabführung
- 8: Inline-Densitometer
- 9: Bogeninspektion
- 10: Trockner
- 11: Puderstation
- 12: Stapelförderer
- 13: Stapelzuführung
- 14: Anleger
- 15: Querschneider
- 16: Rollenaufnahme
- 17: Bogenzuführung
- 18: Bogenführung
- 19: Transfertrommel
- 20: Wendeeinrichtung
- 21: Bogenführungsbahn
- 22: Ausleger
- 23: Kaltfolienaggregat

## Patentansprüche

1. Vorrichtung zum integrierten Betrieb einer Bogenrotationsoffsetdruckmaschine (1A, 1B) mit folgenden Einrichtungen:
- Bedruckstofflogistik an einem Anleger (14) und einem Ausleger (22) mit automatischer Stapelzuführung und -abführung zur automatischen Verkettung mit der Stapelvorbereitung und Stapelweiterverarbeitung,
wobei wahlweise je ein automatischer Non-Stopp-Anleger und/oder ein automatischer Non-Stopp-Ausleger vorgesehen sind
- ein oder mehrere Druckwerke (3) und ein oder mehrere Lackmodule (4) vor, zwischen oder nach den Druckwerken (3),
wobei wahlweise eine oder mehrere Bogenwendeeinrichtungen (20) zwischen je zwei Druckwerken (3) angeordnet sind,
- eine oder mehrere Einrichtungen zur Weiterverarbeitung innerhalb von Druckwerken (3) oder Lackmodulen (4) oder zwischen Druckwerken (3) und/oder Lackmodulen (4) oder in Verbindung mit dem Ausleger (22) oder dem Ausleger (22) nachgeordnet,
- wenigstens eine Inline-Qualitätskontrolleinrichtung (8, 9)
- ein Maschinenleitstand mit Speicherfunktion für alle maschinen- und auftragsbezogenen Werte, aufrufbar für Wiederholaufträge,
- Integration von Druckmaschine und Leitstand in ein Druckereinetzwerk mittels einer Datenverbindung zu Vorstufe, Logistik, Materialversorgung, weiteren Druckmaschinen und Weiterverarbeitungseinrichtungen und
- Einrichtungen zur zentralen oder dezentralen Darstellung von druck- oder auftragsrelevanten Daten oder Meldungen,
wobei weiterhin die folgenden Einrichtungen für die Qualitätskontrolle vorgesehen sind:
- Inline-Inspektionssysteme und/oder Inline-Densitometrie-Messeinrichtung und/oder farbmetrische Inline-Messeinrichtung und/oder Inline-Register-Messeinrichtung entweder mit einfacher Anordnung oder mit Anordnung vor und nach einer Bogenwendeeinrichtung
- Inline-Bogenweiche und/oder Doppelausleger zur Ausschleusung von durch eine Messeinrichtung erkannten Makulaturbogen
wobei weiterhin die folgenden Einrichtungen für die Färbung oder Feuchtung vorgesehen sind:
- automatisierte Einrichtung zur Farb- und/oder Lackversorgung als Leitungs- oder Kartuschensystem
- Rasterwalzenlogistik mit Rasterwalzenspeicher und -spannung im Lackmodul
- automatisierte Farb- und Feuchtwerke mit fernsteuer- und regelbare Einstellungen für Hebertakt, Verreibung, Walzentrennung, Duktordrehzahl, Farbvorlaufprogramme, Farbvoreinstellung,
- automatische Farbwerktemperierung mit Zonenregelung für Duktor und Reiber, auch in Abhängigkeit von Druckfarbenmenge und -typ
- automatisierte Feuchtmittelversorgung und Filtration
- wahlweise Plattenzylinder bzw. Formzylinder mit Direktantrieb für:
simultane Farbvorlaufprogramme und/oder fliegenden Auftragswechsel wobei weiterhin die folgenden Einrichtungen für Reinigungsprozesse vorgesehen sind:
- automatisierte Waschvorrichtungen für Gummituch, Farbwerk, Feuchtwerk, Druckzylinder, Formzylinder und Lackkreislauf
- selbstversorgende Einrichtung für Verbrauchswasser, Waschmittel, Feuchtmittel und Wasser zum Waschen, auch selbstentsorgend, wahlweise Plattenzylinder bzw. Formzylinder mit Direktantrieb für simultane Waschfunktionen,
wobei weiterhin die folgenden Einrichtungen für die Bedruckstoffbehandlung vorgesehen sind:
- automatisierte Puderbestäubung
- automatisierte End- und Zwischentrockner als IR-, Thermoluft- oder UV-Trockner einstellbar bzw. regelbar auf das Bedruckstoffformat, abhängig von der Lampenleistung, der Temperatur in der Maschine, der Bedruckstoffart, der Art der Druckfarbe, dem Trocknungszustand, wobei dem/den Trocknern eine Messeinrichtung zur Erfassung des Trocknungszustandes der Druckfarben oder Lacke zugeordnet sein kann,
- automatisierte, steuerbare Absaugung von Puder, Trocknerluft, wobei aus der Trocknerluftabsaugung Wärmeenergie zurück gewonnen werden kann,
wobei weiterhin die folgenden Einrichtungen für die Maschinensteuerung vorgesehen sind:
- Quick-Start-Einrichtungen mit Startprozeduren für Farbwerke, Feuchtwerke, Druckwerke (3), Bogenzufuhr, Einkoppelung des Anlegers (14)
- Verbrauchsdatenerfassung für alle zur Ausführung eines Druckprozesses benötigten Betriebsstoffe,
- wobei die Bogenrotationsoffsetdruckmaschine zur Kontrolle der Bedruckstoffqualität hinsichtlich der Bedruckstoffklasse, -dicke, -oberfläche, Bedruckstoffqualität und
zur Überprüfung der Bedruckstoffdaten in der Druckmaschine, wie im Anleger, Vorstapelbereich oder Stapelbereitstellung vor dem Produktionsstart mit nachfolgender Produktionsüberwachung wie der Papierklasse ausgebildet ist,
wobei weiterhin die folgenden Einrichtungen für die Druckplattenhandhabung vorgesehen sind:
- automatisierte Druckplatten- Wechselsysteme mit Vorratsschacht für neue und/oder gebrauchte Druckplatten
- automatisierte Druckplattenversorgung von einem Lager oder Druckplattenbelichter zum Druckplattenbehälter am Druckwerk, der als Vorratsschacht ausgebildet sein kann,
- Kontrolle der Zuordnung der Druckplatten zur Druckmaschine, zum Druckwerk und zu einem Druckauftrag über codierte Leseeinrichtungen und Vorausrichtung der Druckplatten,
wobei weiterhin die folgenden Einrichtungen in Bogentransport und Ausleger vorgesehen sind:
- automatisierte Einstellung für Formate und Bedruckstoffstärke
- steuerbare Lüfterbahnen, Bogenführungen mit Druckzylinderblaseinrichtung
- automatisierte Einstellung von Greifersystemen, Greiferaufschlagleisten an Bogen führenden Trommeln hinsichtlich Bedruckstoffformat und -stärke
- automatisierte Einstellung von Mantelblechen für Bogenführungszylindern
- automatisierte Formateinstellung Saugwalzen-/Saugbandantriebe

2. Vorrichtung zum integrierten Betrieb einer Druckmaschine nach Anspruch 1 mit folgenden Einrichtungen:
- Einrichtung zum automatischen einrichten eines Bogenlängsschneiders und zu dessen in Funktion bringen,
- Einrichtungen zum Einzug und zur Positionierung von Stanz- der Prägeformen/-blechen im Lackmodul durch automatische und halbautomatische Wechsel-Systeme
- automatisch aktivierbare, positionierbare und einstellbare Absaugeinrichtungen für Stanzabfälle

## Claims

1. A device for the integrated operation of a sheet fed rotary offset printing press (1A, 1B) comprising the following devices:
- printing material logistics on a feeder (14) and a delivery (22) comprising automatic stack feeding and discharge for automatic linking with the stack preparation and further stack processing,
wherein an automatic non-stop feeder and/or an automatic non-stop delivery are optionally provided in each case
- one or a plurality of printing units (3) and one or a plurality of coating modules (4) upstream of, between, or downstream from the printing units (3),
wherein one or a plurality of sheet turning devices (20) are in each case optionally arranged between two printing units (3),
- one or a plurality of devices are arranged downstream for further processing within printing units (3) or coating modules (4) or between printing units (3) and/or coating modules (4) or in combination with the feeder (22) or the delivery (22),
- at least one inline quality control device (8, 9)
- a press control console comprising memory function for all press-related and job-related values, accessible for repeat jobs,
- integration of printing press and console into a printing plant network by means of a data connection to the preliminary stage, logistics, material supply, further printing presses and further processing devices, and
- devices for the centralized or decentralized illustration of printing-relevant or job-relevant data or messages,
wherein the following devices are also provided for the quality control:
- inline inspection systems and/or inline densitometry measuring device and/or colorimetric inline measuring device and/or inline register measuring de vice either with simple arrangement or with arrangement upstream of and downstream from a sheet turning device
- inline sheet diverter and/or double delivery for discharging waste sheets detected by a measuring device
wherein the following devices for the inking or dampening are also provided:
- automated device for ink and/or coat supply as conduit or cartridge system
- anilox roller logistics comprising anilox roller storage and pressure in the coating module
- automated inking and dampening units comprising remote-controllable and regulatable settings for ductor rhythm, ink transfer, roller separation, ductor speed, ink advance programs, ink presetting,
- automatic inking unit temperature control with zone regulation for ductor and muller, also as a function of printing ink quantity and type
- automated dampening solution supply and filtration
- either plate cylinder or form cylinder, respectively, with direct drive for:
simultaneous ink advance programs and/or flying job change,
wherein the following devices are also provided for cleaning processes:
- automated washing devices for rubber blanket, inking unit, dampening unit, printing cylinder, form cylinder and coating cycle
- self-supporting device for consumption water, washing agent, dampening agent and water for washing, also self-supporting, either plate cylinder or form cylinder, respectively, with direct drive for simultaneous washing functions,
wherein the following devices are also provided for the printing material treatment:
- automated powder application
- automated final and intermediate dryer, as infrared, thermal air or ultraviolet dryer adjustable or regulatable, respectively, to the printing material format, as a function of the lamp wattage, the temperature in the press, the printing material type, the type of the printing ink, the drying state, wherein a measuring device for detecting the drying state of the printing inks or coats can be assigned to the dryers,
- automated, controllable extraction of powder, dryer air, wherein thermal energy can be recovered from the dryer air extraction,
wherein the following devices are also provided for the press control:
- quick-start devices with starting procedures for inking units, dampening units, printing units (3), sheet feeding, coupling in the feeder (14)
- consumption data collection for all of the operating materials required for carrying out a printing process,
- wherein the sheet fed rotary offset printing press is embodied to control the printing material quality with regard to the printing material class, thickness, surface, printing material quality and
to check the printing material data in the printing press, such a in the feeder, preliminary stack area or stack provision prior to the production start with subsequent production monitoring, such as the paper class,
wherein the following devices are also provided for the printing plate handling:
- automated printing plate changing systems comprising supply shaft for new and/or used printing plates
- automated printing plate supply from a storage or printing plate exposure system to the printing plate container at the printing unit, which can be embodied as supply shaft,
- control of the assignment of the printing plates to the printing press, to the printing unit, and to a print job via encoded reading devices and preliminary alignment of the printing plates,
wherein the following devices are also provided in the sheet transport and feeder:
- automated setting for formats and printing material thickness
- controllable air tracks, sheet guidances with printing cylinder blowing device
- automated setting of gripper systems, gripper pad strips on sheet-guiding drums with regard to printing material format and thickness
- automated setting of metal sheet coverings for sheet guiding cylinders
- automated format setting, suction roller/suction belt drives

2. The device for the integrated operation of a printing press according to claim 1 comprising the following devices:
- device for the automated set-up of a sheet length cutter and for putting it into operation, devices for the feeding and for the positioning of stamping die or forming die molds/sheets in the coating module by means of automatic and semiautomatic changing systems
- automatically activatable, positionable and adjustable suction devices for punching waste

## Revendications

1. Dispositif de fonctionnement intégré d'une machine rotative d'impression offset de feuilles (1A, 1B) comportant les dispositifs suivants :
- logistique de support d'impression au niveau d'un margeur (14) et d'un extracteur (22), comportant un système automatique d'alimentation et d'évacuation de piles pour enchaînement automatique avec le système de préparation de piles et de traitement ultérieur de piles (3),
étant prévus au choix à chaque fois un margeur automatique non-stop et/ou un extracteur automatique non-stop,
- un ou plusieurs groupes d'impression (3) et un ou plusieurs modules de vernissage (4) entre ou en aval des groupes d'impression (3),
un ou plusieurs dispositifs de retournement de feuilles (20) étant prévus facultativement entre chaque fois deux groupes d'impression (3),
- plusieurs dispositifs de traitement ultérieur étant installés en aval à l'intérieur de groupes d'impression (3) ou de modules de vernissage (4) ou entre des groupes d'impression (3) et/ou des modules de vernissage (4) ou en liaison avec l'extracteur (22) ou l'extracteur (22),
- au moins un dispositif de contrôle de qualité en ligne (8, 9),
- un poste conducteur de machine avec fonction sauvegarde pour toutes les valeurs concernant la machine et la commande pouvant être appelées pour des commandes réitérées,
- intégration de la machine d'impression et du poste conducteur dans un réseau d'imprimerie au moyen d'une liaison de données avec l'étape préalable, la logistique, l'alimentation en matière, d'autres machines d'impression et dispositifs de traitement ultérieur et
- des dispositifs de représentation centralisés ou décentralisés de données ou de messages concernant l'impression ou la commande,
étant en outre prévus les dispositifs suivants pour le contrôle de qualité,
- des systèmes d'impression en ligne et/ou un dispositif de mesure de densitométrie en ligne et un dispositif de mesure colorimétrique en ligne et/ou un dispositif de mesure de registre en ligne soit en agencement simple, soit en agencement en amont et en aval d'un dispositif de retournement de feuilles,
- un aiguillage de feuilles en ligne et/ou un double extracteur pour l'éjection de maculatures détectées par un dispositif de mesure,
dans lequel les dispositifs suivants sont en outre prévus pour l'encrage ou l'humidification :
- dispositif automatisé d'alimentation en encre et/ou en vernis sous forme d'un système à conduite ou cartouche,
- logistique de rouleau anilox avec mémoire et tension de rouleau anilox dans le module de vernissage,
- groupe automatisé d'encrage et d'humidification avec dispositifs pouvant être télécommandé et réglé pour impulsion de levage, frottement, séparation de rouleaux, vitesse de racle, programme de préparation d'encre, préréglage d'encre,
- températion automatiques de groupes d'encrage avec réglage de zones pour racle et frotteur, y compris en fonction de la quantité d'encre et du type d'impression,
- alimentation automatisée en moyen d'humidification et filtration,
- facultativement cylindre porte-plaque ou cylindre porte-cliché avec commande directe pour :
programmes simultanés de préparation d'encre et/ou changement volant de commande,
les dispositifs suivants étant en outre prévus pour les processus de nettoyage :
- dispositifs automatisés de lavage pour blanchet, groupe d'encrage, groupe d'humidification, cylindre d'impression, cylindre porte-cliché et circuit de vernis,
- dispositif à auto-alimentation pour eau de consommation, détergent, moyen d'humidification et eau pour le lavage, également avec auto-alimentation, facultativement cylindre porte-plaque ou cylindre porte-cliché avec commande directe pour fonction de lavage simultané,
les dispositifs suivants étant en outre prévus pour le traitement du support d'impression :
- pulvérisateur de poudre automatisé,
- sécheur terminal et intermédiaire automatisé sous forme d'un sécheur IR, à air thermique ou UV paramétrable ou réglable au format du support d'impression en fonction de la puissance de la lampe, de la température dans la machine, du type de support d'impression, du type d'encre d'impression, de l'état de séchage, un dispositif de mesure destiné à l'enregistrement de l'état de séchage des encres d'impression du vernis pouvant être associé au(x) sécheur(s),
- aspiration contrôlable automatisée de poudre, d'air de séchage, de l'énergie thermique pouvant être recyclée à partir de l'aspiration d'air de séchage,
les dispositifs suivants étant en outre prévus pour la commande de la machine :
- dispositifs de démarrage rapide avec procédures de démarrage pour groupes d'encrage, groupes d'humidification, groupes d'impression (3), alimentation feuilles, intégration du margeur (14),
- enregistrement des données de consommation pour tous les consommables nécessaires à l'exécution d'un processus d'impression,
- la machine rotative d'impression offset de feuilles étant conçue pour contrôler la qualité du support d'impression au niveau de la classe, de l'épaisseur, de la surface du support d'impression, de la qualité du support d'impression et
pour contrôler les données du support d'impression dans la machine d'impression, comme dans le margeur, la zone en amont de la pile ou la mise à disposition de la pile avant le démarrage de la production avec contrôle consécutif de la production pour voir comment la classe de papier est réalisée,
- les dispositifs suivants de manipulation de plaques d'impression étant en outre prévus :
- systèmes automatisés de changement de plaques d'impression avec colonne de stockage pour les plaques d'impression neuves et/ou usagées,
- alimentation automatisée en plaques d'impression depuis un magasin ou un système d'exposition de plaques d'impression du réservoir de plaques d'impression au niveau du groupe d'impression, qui peut se présenter sous forme d'une colonne de stockage,
- contrôle de l'affectation des plaques d'impression à la machine d'impression, au groupe d'impression et à une commande d'impression par des dispositifs codés de lecture et un pré-alignement des plaques d'impression,
les dispositifs suivants étant en outre prévus dans le transporteur de feuilles et l'extracteur
- réglage automatique pour les formats et l'épaisseur du support d'impression,
- piste de ventilation contrôlable, guide de feuilles avec dispositif de soufflage de cylindres d'impression,
- réglage automatisé des systèmes de préhenseurs, des bandes d'impact de préhenseurs au niveau des tambours de guidage de feuilles pour ce qui est du format et de l'épaisseur du support d'impression,
- réglage automatisés des tôles de chemisage pour les cylindres de guidage de feuilles,
- réglage automatisé du format des commandes des cylindres d'aspiration/bandes d'aspiration.

2. Dispositif de fonctionnement intégré d'une machine d'impression selon la revendication 1, comportant les dispositifs suivants :
- dispositif de réglage automatique d'une lame de coupe longitudinale de feuilles et de mise en service de celle-ci,
- dispositifs d'introduction et de positionnement de systèmes de coupe des moules/tôles de gaufrage dans le module de vernissage par des systèmes de changement automatiques et semi-automatiques,
- dispositifs d'aspiration activables, positionnables et réglables automatiquement pour déchets de coupe.
